# EUROPÄISCHE PATENTSCHRIFT

(11) **EP 1 094 443 B1**
(45) Veröffentlichungstag und Bekanntmachung des Hinweises auf die Patenterteilung: **04.01.2006**
(21) Anmeldenummer: 99810955.7
(22) Anmeldetag: 20.10.1999
(51) Int. Cl.: G10K 1/34

(54) **Verfahren zur Steuerung des Schwungwinkels einer Kirchenglocke**
Control method for the ringing angle of a church bell
Méthode de contrôle de l'angle d'oscillation d'une cloche d'église

(43) Veröffentlichungstag der Anmeldung: 25.04.2001
(73) Patentinhaber: Joh. Muff AG, 6234 Triengen (CH)
(72) Erfinder: Dorrer, Markus, 9604 Lütisburg (CH)
(74) Vertreter: EGLI-EUROPEAN PATENT ATTORNEYS

(56) Entgegenhaltungen:
- EP-A- 0 120 436
- EP-A- 0 191 889
- EP-A- 0 486 453
- DE-A- 3 701 828

## Beschreibung

Die vorliegende Erfindung betrifft ein Verfahren zur Steuerung des Schwungwinkels einer mittels eines Mehrphasen-Motors, vorzugsweise Asynchronmotors, impulsförmig angetriebenen schwingenden Kirchenglocke.

Zur Steuerung des Schwungwinkels von Kirchenglocken wird bei herkömmlichen Kirchenglockensteuerungen wie sie zum Beispiel aus den veröffentlichungen EP 0 486 453 und EP 0 120 436 bekannt sind, eine zusätzliche Hilfseinrichtung verwendet, die dauernd die Grösse des Schwungwinkels misst. Dabei werden verschiedene Verfahren zur Messung des aktuellen Ist-Schwungwinkels angewendet. Die Steuerung berechnet damit fortlaufend die erforderliche Einschaltdauer des Glockenantriebsmotors um den Soll-Schwungwinkel einzuhalten. Allen diesen bekannten Verfahren gemeinsam ist, dass neben dem Antriebsmotor zusätzliche Abtastvorrichtungen vorhanden bzw. montiert sein müssen.

Aufgabe der vorliegenden Erfindung ist die Schaffung eines Verfahrens welches diesen vorangehend angeführten Nachteil der bisher bekannten Verfahren nicht aufweist, d.h. bei welchem neben dem Antriebsmotor keine zusätzlichen Schwungwinkelabtastvorrichtungen montiert werden müssen. Diese Aufgabe wird mittels eines Verfahrens gemäss Anspruch 1 erfindungsgemäss gelöst.

Zweckmässige Weiterausgestaltungen der Erfindung sind Gegenstand der abhängigen Ansprüche 2 bis 7.

Nachstehend wird die Erfindung anhand der Zeichnung beispielsweise beschrieben. Es zeigt:
Fig. 1 ein Blockschema einer beispielsweisen Ausführungsform einer Schaltung zur Durchführung des erfindungsgemässen Verfahrens;
Fig. 2 den Spannungsverlauf an der Stelle A in Figur 1;
Fig. 3 den Spannungsverlauf an der Stelle B in Figur 1;
Fig. 4 den Spannungsverlauf an der Stelle C in Figur 1 in Impulsform;
Fig. 5 den Spannungsverlauf an der Stelle D in Figur 1.

Wie aus Figur 1 ersichtlich, ist ein 3-Phasen-Asynchronantriebsmotor 1 zum schwingenden Antrieb einer Kirchenglocke 2 über eine Motor-Trennstufe 3 mit einer 3x 400V Leistungssteuerung 4 verbunden. Die Letztere dient zur impulsförmigen Ansteuerung des Antriebsmotors 1 zur Erzielung einer schwingenden Auslenkung der an einem Glockenjoch 5 befestigten Kirchenglocke 2.

Die Motor Trennstufe 3 dient zum Schutz des Antriebsmotors 1, in dem nach einer bestimmten Anzahl von Fehlversuchen, bei denen der gewünschte bzw. erforderliche Schwungwinkel α nicht erreicht wurde, der Antriebsmotor 1 von der Leistungssteuerung 4 abgekoppelt wird.

Bei Inbetriebsetzung des Glockengeläuts wird die Kirchenglocke 2 auf bekannte Weise durch jeweils kurzeitiges impulsförmiges Einschalten des Antriebsmotors 1 in der entsprechenden Drehrichtung bis auf den zu einem Anschlag des Klöppels 6 an der Glocke 2 erforderlichen Anschlag-Schwungwinkel α hochgeschaukelt, und zum weiteren Läuten der Glocke 2 über diesen Schwungwinkel α schwingend gehalten. Die bei einem korrekten Läutevorgang benötigte Sollzeit zwischen den beiden Umkehrpunkten der Schwungrichtung der Glocke ist physikalisch bedingt und daher für jede Glockengeläutauslegung vorbekannt.

Zur Steuerung der kurzzeitigen, impulsförmigen Einsatzzeiten des Antriebsmotors 1 wird nun neu gemäss der vorliegenden Erfindung während den antriebslosen Zeitphasen des Antriebsmotors 1, während denen der Letztere vom Netz abgekoppelt ist, dieser als Generator benutzt, mit Hilfe der dabei erzeugten Messspannung jeweils die zwischen zwei aufeinander folgenden Umkehrpunkten der Schwungrichtung benötigte Ist-Zeit berechnet, mit der Soll-Zeit verglichen, und erforderlichenfalls die jeweils kurzzeitige Einschaltzeit des Antriebsmotors in der Leistungssteuerung 4 entsprechend korrigiert.

Dazu wird während den antriebslosen Phasen des Antriebsmotors 1, während denen dieser über die Leistungssteuerung 4 vom Netz abgekoppelt ist, über ein DC-DC-Wandler 7 zur Erzielung einer 3000V-Potentialtrennung aus einer 24V-Versorgung ein auf ca. 10mA begrenzter 12V-Gleichstrom über die Trennstufe 8 der einen Wicklung des 3-Phasen-Asynchronmotors 1 zugeführt, wodurch bei sich mitdrehendem, in antriebslosem Zustand sich befindendem Antriebsmotor 1 über die beiden anderen Motorwicklungen zwei gegenüber Masse phasenverschobene Wechselmessspannungen erzeugt werden (siehe Figur 2). Diese beiden letzteren werden (immer noch bei vom Netz abgekoppeltem Betriebszustand des Antriebsmotors 1) zur Grobunterdrückung von Störungen über ein z.B. aus Drosselspulen bestehendes Filter 9 und die Trennstufe 8 zur Vermeidung von für die nachfolgende Elektronik schädlichen HF-und überspannungsstörspitzen einem weiteren, z.B. aus RC-Gliedern bestehenden zweiten Filter 10 und danach zur Differenzbildung und Verstärkung der beiden Messspannungen (siehe Figur 3) einem Differenzverstärker 11 zugeführt. In diesem Differenzverstärker wird die Phasenlage der beiden Messspannungen zueinander ausgewertet, und gleichgerichtete Sinusspannungsimpulse (siehe Figur 4) abgegeben.

Diese Impulsfolge (siehe Figur 4) wird danach (immer noch bei vom Netz abgekoppeltem Antriebsmotor 1) einem z.B. aus einem Standard-Komperator bestehenden Vergleicher 12 zugeführt, in welchem auf Grund eines oberen sowie eines unteren Schwellenwertes einerseits die Maximalspannung der Impulse vereinheitlicht, und andererseits zum Erhalt klar ausgeprägter Impulslücken m im Umkehrpunkt des vom Netz abgekoppelten, mitdrehenden Antriebsmotors 1, unterhalb einem unteren Schwellenwert sich befindende Impulse eliminiert werden, so dass am Ausgang des Vergleichers 12 eine Rechteckimpulsfolge gemäss Figur 5 entsteht.

Der Schwellenwert des Vergleichers 12 kann über einen z.B. aus einem Trimmer bestehenden Antriebsmotorabgleich 13 an den jeweils verwendeten bzw. vorhandenen Antriebsmotor 1 angepasst werden.

Die derart erhaltene Rechteckimpulsfolge (Fig. 5) wird danach zur Potentialtrennung und Anzeige der Motormessimpulse einem Optokoppler 14, und darauf einer mit einem RISC-Prozessor versehenen Auswertschaltung 15 zugeführt. In der Letzteren wird in den Mitten der Impulslücken m der Umkehrpunkt tₒ bestimmt, in welchem der Antriebsmotor 1 kurz stillsteht, zwischen zwei aufeinanderfolgenden Umkehrpunkten die Ist-Schwungzeit bestimmt, diese mit der Soll-Schwungzeit verglichen, und bei Über- bzw. Unterschreitung eines bestimmten Schwellwertes die Antriebsimpulsdauer des Antriebsmotors 1 über die Steuerung 16 der Leistungsstufe 4 und der Trennstufe 8, in entsprechendem Sinn korrigiert.

Wird der Antriebsmotor 1 wieder mit dem Netz verbunden, dann wird vorgängig die Trennstufe 8 im trennenden Sinn aktiviert.

Die Anzeigeeinheit 17 dient dazu, die gemessenen Impulslückendauern m optisch darzustellen, um damit verschiedene Motoren trotz gleicher Auswertelektronik bei der Erstinbetriebnahme der Anlage optimal abgleichen zu können.

## Patentansprüche

1. Verfahren zur Steuerung des Schwungwinkels einer mittels eines Mehrphasen-Motors, vorzugsweise eines Asynchronmotors, impulsförmig angetriebenen schwingenden Kirchenglocke, **dadurch gekennzeichnet, dass** man während der Impulspause des Antriebsmotors (1) an mindestens eine der Motorwicklungen eine Gleichstromspeisespannung anlegt, und bei durch die Schwungmasse der Kirchenglocke (2) sich mitdrehendem Antriebsmotor (1) an mindestens einer weiteren Motorwicklung eine Messspannung abfühlt, wobei die Letztere im Umkehrpunkt der Drehrichtung des Antriebsmotors (1), d.h. im Umkehrpunkt der Schwungrichtung der Kirchenglocke (2), Null wird, dass man darauf die Ist-Zeit zwischen zwei aufeinander folgenden Umkehrpunkte", d.h. zwischen zwei aufeinanderfolgenden Nullpunkten (tₒ) der Messspannung, ermittelt, und mit einer Sollzeit vergleicht, und bei Über- bzw. Unterschreitung eines bestimmten Schwellenwertes die Impulsantriebsdauer des Antriebsmotors (1) im entsprechenden Sinn korrigiert.

2. Verfahren nach Anspruch 1, **dadurch gekennzeichnet, dass** man bei einem 3-Phasen-Asynchronantriebsmotor (1) bei zwei Wicklungen während der Impulspause des Antriebsmotors 1) je eine gegenüber Masse phasenverschobene Messspannung abfühlt, diese beiden Letzteren einem Differenzverstärker (11) zuführt, und die beiden Messspannungen zueinander auswertet, die Rechteckausgangssignalimpulsfolge des Differenzverstärkers (11) einem Vergleicher (12) zuführt und dort mit einem Schwellwert vergleicht, derart, dass unterhalb einem bestimmten Schwellenwert sich befindende Signalimpulse kein Ausgangssignal bewirken, und die übrigen Signalimpulse Rechteckausgangssignalimpulse gleicher Amplitude bewirken, und dann diese Ausgangssignale des Vergleichers 12 zur Bestimmung des Umkehrpunktes der Schwungrichtung der Kirchenglocke (2) auf Impulslücken (m) überprüft, in deren Mitte der Umkehrpunkt (t^{o}) vorliegt.

3. Verfahren nach Anspruch 1 oder 2, **dadurch gekennzeichnet, dass** man einen auf 1 bis 50 mA, vorzugsweise mindestens annähernd 10mA, begrenzten Gleichstrom der einen Wicklung des Antriebsmotors (1) zugeführt.

4. Verfahren nach Anspruch 3, **dadurch gekennzeichnet, dass** man einen aus einer 24V-Versorgung über einen DC/DC-Wandler erzeugten 12V-Gleichstrom verwendet.

5. Verfahren nach Anspruch 2, **dadurch gekennzeichnet, dass** man die Messspannung zur Ausfiltrierung von HF-und Überspannungsspitzen vor dem Differenzverstärker (11) über ein Filter (10) leitet.

6. Verfahren nach Anspruch 2, **dadurch gekennzeichnet, dass** als Vergleicher (12) ein digitaler Signalprozessor verwendet wird.

7. Verfahren nach einem der Ansprüche 1 bis 6, **dadurch gekennzeichnet, dass** man zur Trennung der Mess- und Auswert- und Steuerelektronik (10 - 16) vom Netz als Trennstufe (8) Photo-MOS-Relais oder anderweitige Halbleiterrelais verwendet.

## Claims

1. A method for controlling the ringing angle of a swinging church bell driven in pulse mode by means of a multi-phase motor, preferably an asynchronous motor, **characterised in that** during the pulse interval of the drive motor (1) a dc supply voltage is applied to at least one of the motor windings and when the drive motor (1) is co-rotating as a result of the swinging mass of the church bell (2), a measuring voltage is scanned at at least one further motor winding wherein the latter is zero at the inversion point of the direction of rotation of the drive motor (1), i.e., at the inversion point of the direction of swing of the church bell (2), the actual time between two successive inversion points, i.e. between two successive zero points (t₀) of the measuring voltage is determined and compared with a desired time and if a certain threshold value is exceeded or fallen below, the pulse drive time of the drive motor (1) is correspondingly corrected.

2. The method according to claim 1, **characterised in that** in the case of a three-phase asynchronous drive motor (1) respectively one phase-shifted measuring voltage with respect to earth is scanned at two windings during the pulse interval of the drive motor (1), said two measuring voltages are supplied to a difference amplifier (11), and these two measuring voltages are evaluated with respect to one another, the rectangular output signal pulse sequence of the difference amplifier (11) is fed to a comparator (12) and is there compared with a threshold value such that signal pulses below a certain threshold value produce no output signal and the other signal pulses produce rectangular output signal pulses of the same amplitude and these output signals of the comparator (12) are then examined for pulse gaps (m) at the centre of which the inversion point (t^{o}) is located to determine the inversion point of the direction of swing of the church bell (2).

3. The method according to claim 1 or claim 2, **characterised in that** a dc current limited to 1 to 50 mA, preferably at least approximately 10 mA, is supplied to one winding of the drive motor (1).

4. The method according to claim 3, **characterised in that** a 12 V dc current produced from a 24 V supply by means of a DC/DC converter is used.

5. The method according to claim 2, **characterised in that** the measuring voltage is passed via a filter (10) to filter out HF and overvoltage peaks before the difference amplifier (11).

6. The method according to claim 2, **characterised in that** a digital signal processor is used as the comparator (12) .

7. The method according to any one of claims 1 to 6, **characterised in that** photo-MOS relays or other types of semiconductor relays are used to isolate the measuring and evaluation and control electronics (10-16) from the mains as an isolating stage (8).

## Revendications

1. Procédé de commande de l'angle d'oscillation d'une cloche d'église oscillante entraînée sous forme d'impulsions au moyen d'un moteur à phases multiples, de préférence un moteur asynchrone, **caractérisé en ce que**, pendant la pause entre les impulsions du moteur de propulsion (1), on applique à au moins un des enroulements du moteur une tension d'alimentation à courant continu et, tandis que le moteur de propulsion (1) tourne conjointement du fait de la masse d'oscillation de la cloche d'église (2), on détecte sur au moins un autre enroulement du moteur une tension de mesure, cette dernière devenant égale à zéro au point d'inversion du sens de rotation du moteur de propulsion (1), c'est-à-dire au point d'inversion du sens d'oscillation de la cloche d'église (2), que l'on détermine ensuite le temps réel entre deux points d'inversion successifs, c'est-à-dire entre deux points zéro successifs (t₀) de la tension de mesure, et qu'on le compare à une valeur théorique, et qu'en cas de dépassement ou de non-atteinte d'une certaine valeur seuil, on corrige en conséquence la durée de propulsion par impulsions du moteur de propulsion (1) dans le sens correspondant.

2. Procédé selon la revendication 1, **caractérisé en ce que**, dans le cas d'un moteur de propulsion asynchrone triphasé (1), on détecte sur deux enroulements, pendant la pause entre les impulsions du moteur de propulsion (1) à chaque fois une tension de mesure déphasée par rapport à la masse, qu'on communique ces deux dernières tensions à un amplificateur différentiel (11) et qu'on exploite les deux tensions de mesure l'une par rapport à l'autre, que l'on communique la suite d'impulsions de signaux de sortie en rectangle de l'amplificateur différentiel (11) à un comparateur (12) et qu'on la compare là à une valeur seuil, de sorte que les impulsions de signaux se trouvant en dessous d'une certaine valeur seuil n'entraînent pas de signal de sortie et que les autres impulsions de signaux entraînent des impulsions de signaux de sortie en rectangle de même amplitude, et on contrôle ensuite ces signaux de sortie du comparateur 12 pour définir le point d'inversion du sens d'oscillation de la cloche d'église (2) au niveau des intervalles entre les impulsions (m) au centre desquels se situe le point d'inversion (t₀).

3. Procédé selon la revendication 1 ou 2, **caractérisé en ce qu'**on envoie un courant continu limité à 1 à 50 mA, de préférence à au moins approximativement 10 mA, à un enroulement du moteur de propulsion (1).

4. Procédé selon la revendication 3, **caractérisé en ce qu'**on emploie un courant continu de 12 V généré par une alimentation en 24 V par un convertisseur DC/DC.

5. Procédé selon la revendication 2, **caractérisé en ce qu'**on dirige la tension de mesure pour le filtrage des crêtes de tension HF et de surtension en amont de l'amplificateur différentiel (11) à travers un filtre (10).

6. Procédé selon la revendication 2, **caractérisé en ce qu'**on emploie comme comparateur (12) un processeur de signaux numérique.

7. Procédé selon une des revendications 1 à 6, **caractérisé en ce que**, pour séparer l'électronique de mesure et d'exploitation et de commande (10-16) du réseau, on emploie comme étage séparateur (8) des relais photos-MOS ou d'autres relais à semiconducteurs.
